# EUROPÄISCHE PATENTSCHRIFT

(11) **EP 0 335 131 B1**
(45) Veröffentlichungstag und Bekanntmachung des Hinweises auf die Patenterteilung: **16.09.1992**
(21) Anmeldenummer: 89103831.7
(22) Anmeldetag: 04.03.1989
(51) Int. Cl.: D03C 7/06, D03D 47/40

(54) **Vorrichtung zum Bilden einer Dreherkante**
Device for forming a leno weave selvedge
Dispositif pour former une lisière à pas de gaze

(30) Priorität: 31.03.1988 DE 3811073; 14.04.1988 DE 3812395
(43) Veröffentlichungstag der Anmeldung: 04.10.1989
(73) Patentinhaber: Klöcker-Entwicklungs-GmbH, D-46314 Borken/Weseke (DE)
(72) Erfinder: Klöcker, Heinrich Joseph, D-4280 Borken/Westf. 3 (DE)
(74) Vertreter: Walther, Horst, Dipl.-Ing.

(56) Entgegenhaltungen:
- DE-C- 684 571
- DE-U- 8 804 913
- FR-A- 1 369 686

## Beschreibung

Die Erfindung betrifft eine Vorrichtung zum Bilden einer Dreherkante, insbesondere bei schützenlosen Webmaschinen, wobei ein ortsfestes Führungsgestell vorgesehen ist, durch das ein Kettfadenhalter und eine Fadenführungsvorrichtung für den Dreherfaden geführt werden.

Es ist eine Vorrichtung zum Bilden einer Dreherkante bekannt, wobei wechselseitig bewegte Webschäfte vorgesehen sind, und wobei an einem Webschaft mehrere, vorzugsweise mittels eines Gestells gehaltene Kettfadenhalter zur Führung der Kettfäden angeordnet sind, und wobei am anderen Webschaft eine Fadenführungsvorrichtung angeordnet ist, die von dem Gestell geführt ist. Zur Bildung der Dreherkante, deren Herstellung hier nicht näher beschrieben werden soll, werden die Fadenführungsvorrichtung und das Gestell mit den daran angeordneten Kettfadenhaltern relativ zueinander bewegt. Die Masse der Fadenführungsvorrichtung ist hierbei im Vergleich zu dem Gestell mit den Kettfadenhaltern vernachlässigbar klein, so daß die Kräfte zur Auslenkung auch bei höheren Hubzahlen entsprechend klein sein können. Die Masse des Gestells mit den Kettfadenhaltern ist jedoch überaus groß; dies bedingt insbesondere bei hohen Hubzahlen eine große Antriebsleistung und letztlich auch große Rückstellkräfte.

Bedingt durch die hohe kinetische Energie, die beim Beschleunigen und Rückstellen des Gestells entsteht, und der damit einhergehenden hohen Materialbelastung, ist einer Steigerung der Hubzahl und damit der Steigerung der Rentabilität einer Webmaschine eine natürliche Grenze gesetzt.

Das gleiche Problem stellt sich auch, wenn die gegenläufige Bewegung des Kettfadenhalters zu der Fadenführungsvorrichtung nicht durch Webschäfte, sondern durch eine auf der Webmaschine angebrachte Jaquardmaschine oder eine Excentereinrichtung bewirkt wird.

Bekannt ist auch eine Dreherkantenvorrichtung aus der franz. Patentschrift 1 369 686, bei der ein Gestell vorgesehen ist, das eine Platine aufweist, in der einerseits der Kettfadenhalter und andererseits das Fadenführungsgestell für die Dreherfäden geführt ist. Dabei erfolgt der Antrieb des Kettfadenhalters mit Hilfe eines Excenterantriebes, ebenso wird die Fadenführungsvorrichtung für den Dreherfaden mit Hilfe einer Excentervorrichtung angetrieben. Da der Kettfadenhalter und auch die Fadenführungsvorrichtung nur in der Platine geführt sind, im übrigen aber keine weiteren Führungsmittel vorgesehen sind, treten dort erhebliche Reibungskräfte auf, die eine Begrenzung der Arbeitsgeschwindigkeit zur Folge haben und mithin eine solche Vorrichtung in schnellaufenden Webmaschinen bzw. Jacquardmaschinen nicht eingesetzt werden kann, da in diesem Falle eine derartige Vorrichtung zum Mitschwingen neigt, was zur Folge hat, daß eine einwandfreie Dreherbindung nicht zustande kommt.

Der Erfindung liegt daher die Aufgabe zugrunde, eine Vorrichtung zur Bildung einer Dreherkante zu schaffen, die mit kleinen bewegten Massen auskommt und bei der auch die Reibungskräfte denkbar gering sind.

Das wird erfindungsgemäß dadurch erreicht, daß das Führungsgestell für den Kettfadenhalter und für die Fadenführungsvorrichtung aus zwei Gestellteilen besteht, die aus je zwei ortsfesten U-förmigen gegenüberliegenden Gestellschienen bestehen und die Fadenführungsvorrichtung und der Kettfadenhalter an ihrem einen Ende jeweils mit einem Webschaft oder mit Harnischschnüren an einer Jaquardmaschine verbunden sind und daß die Fadenführungsvorrichtung und der Kettfadenhalter an ihrem anderen Ende jeweils durch Federn gehalten sind, die die Rückholbewegung bewirken.

Durch die erfindungsgemäße Konstruktion der Vorrichtung zum Bilden einer Dreherkante ist erreicht, daß nunmehr nicht mehr, wie nach dem Stande der Technik das gesamte Führungsgestell samt Kettfadenhalter bewegt werden muß, sondern lediglich der Kettfadenhalter selbst, also im Prinzip nur noch die Nadeln.

Durch die geringere bewegte Masse der erfindungsgemäßen Konstruktion kann somit auch die notwendige Energie zum Rückstellen und Beschleunigen erheblich vermindert werden. Das hat zur Folge, daß weit höhere Schußzahlen und damit Hübe pro Minute realisiert werden können als bisher. Darüber hinaus können, bedingt durch die geringe bewegte Masse des Kettfadenhalters, die Federn, die die Rückstellbewegung des Kettfadenhalters bewirken, geringer dimensioniert werden.

Einsetzbar ist diese Vorrichtung nicht nur in Verbindung mit einem mit Webschäften ausgerüsteten Webstuhl, sondern auch bei einem Webstuhl, bei dem eine Jaquardmaschine oder eine Excentereinrichtung vorgesehen ist.

Als ein weiterer Vorteil hat sich herausgestellt, daß die gleiche Vorrichtung zur Bildung der Dreherkante zu beiden Seiten der Maschine und damit spiegelverkehrt eingesetzt werden kann, ohne daß, wie nach dem Stand der Technik, rechts und links der Maschine jeweils unterschiedliche Vorrichtungen zum Einsatz kommen müssen.

Bei der Vorrichtung gemäß dem Stand der Technik muß beim Einrichten darauf geachtet werden, daß die beiden Halterungen für das Führungsgestell genau fluchtend übereinander angeordnet sind; anderenfalls ist das Führungsgestell in sich verdreht. Dies hat zur Folge, daß die Fadenführungsvorrichtung, die in dem Gestell geführt ist, eingeklemmt wird. Darüber hinaus stehen in diesem Fall auch die Nadeln des Kettfadenhalters nicht genau Übereinander. Diese Gefahr, die bei den bekannten oben geschilderten Einrichtungen gegeben ist, besteht bei der erfindungsgemäßen Vorrichtung nicht, da keine Halterungen für die Aufnahme des Gestells vorhanden sind. Das Einrichten der Maschine geht somit problemloser vor sich.

Nach einem weiteren Merkmal der Erfindung weist der Kettfadenhalter ein Führungsteil auf, das in dem Führungsgestell geführt ist, wobei das Führungsgesteil hinsichtlich seiner Länge in etwa der Summe der Länge der sich gegenüberliegenden Nadeln des Kettfadenhalters entspricht.

Nach einem besonderen Merkmal der Erfindung ist das Führungsteil in dem Führungsgestell durch ein reibungsverminderndes Lager, z.B. durch zwei Nadellagerleisten geführt. Hierdurch wird eine Verminderung der entstehenden Reibungswärme erreicht, so daß gewährleistet ist, daß sich das Führungsteil auch bei hoher Hubzahl in dem Führungsgestell nicht verklemmt.

Um zu gewährleisten, daß unter allen Bedingungen eine ordnungsgemäße Bindung zustande kommt, sind in dem Führungsgestell Hubbegrenzungen für den Kettfadenhalter vorgesehen.

Nach einem weiteren Merkmal der Erfindung weist der Kettfadenhalter an beiden Enden des Führungsteils ösen zur Führung der Kettfäden auf. Gesonderte Führungen in den Gestellschienen, wie es nach dem Stand der Technik der Fall ist, sind bei dieser Art der Vorrichtung zur Bildung einer Dreherkante also nicht mehr erforderlich. Hierdurch wird die Gefahr von Fadenbrüchen weiter herabgesetzt, da der Kettfaden nicht mehr so häufig umgelenkt wird.

In der Zeichnung ist eine beispielsweise Ausführungsform dargestellt.
Fig. 1 zeigt die Vorrichtung im Schnitt in einer Seitenansicht;
Fig. 2 zeigt die Vorrichtung im Schnitt gemäß der Linie II-II.

Gemäß Fig. 1 besteht die Vorrichtung zum Bilden einer Dreherkante aus zwei wechselseitig bewegten Webschäften 1 und 2, wobei an dem Webschaft 1 die Fadenführungsvorrichtung 3 und an dem Webschaft 2 der insgesamt mit 4 bezeichnete Kettfadenhalter befestigt ist. Die Fadenführungsvorrichtung 3 und der Kettfadenhalter 4 sind hierbei in dem mit 5 bezeichneten ortsfesten Führungsgestell geführt.

Das Führungsgestell 5 besteht aus zwei Gestellteilen 6 und 7, die jeweils aus zwei sich gegenüberliegend angeordneten U-förmigen Schienen 6a und 6b bzw. 7a und 7b gebildet sind (Fig. 2), wobei das Fadenführungselement 3 in den Schienen 6a, 6b des Gestellteiles 6 geführt ist.

Der Kettfadenhalter 4, der die Nadeln 10 und 11 trägt, besitzt ein Führungsteil 8, das in den beiden sich gegenüberliegend angeordneten U-förmigen Schienen 7a und 7b des Gestellteiles 7 geführt ist. Das Führungsteil entspricht in seiner Länge in etwa der Summe der Länge der sich gegenüberstehenden Nadeln. Zur Verminderung der Reibung zwischen dem Führungsteil 8 einerseits und den Schienen 7a, 7b des Gestellteiles andererseits, sind jeweils in den Stirnseiten der Schienen Nadellagerleisten angeordnet, die mit 9a bzw. 9b bezeichnet sind.

Der Kettfadenhalter 4 weist darüber hinaus die ösen 12 und 13 auf, die der Führung der Kettfäden zu den ösen 10a, 11a der Nadeln 10, 11 dienen (Kettfaden nicht eingezeichnet).

Durch die wechselseitig bewegten Webschäfte 1 und 2 werden die Fadenführungsvorrichtung 3 und der insgesamt mit 4 bezeichnete Kettfadenhalter relativ zueinander in dem ortsfesten Führungsgestell 5 bewegt. Die Rückstellbewegung, sowohl der Fadenführungsvorrichtung, als auch des Kettfadenhalters, erfolgt durch die daran befestigten Federn 14 und 15.

Zur Begrenzung des Hubes des Kettfadenhalters 4, sind Hubbegrenzungen 16a, 16b vorgesehen, die vorzugsweise aus einem elastischen Material beispielsweise Hartgummi bestehen.

## Patentansprüche

1. Vorrichtung zum Bilden einer Dreherkante, insbesondere bei schützenlosen Webmaschinen, wobei ein ortsfestes Führungsgestell (5) vorgesehen ist, durch das ein Kettfadenhalter (4) und eine Fadenführungsvorrichtung (3) für den Dreherfaden geführt werden,
**dadurch** **gekennzeichnet**, daß das Führungsgestell (5) für den Kettfadenhalter (4) und für die Fadenführungsvorrichtung (3) aus zwei Gestellteilen (6, 7) besteht, die aus je zwei ortsfesten U-förmigen gegenüberliegenden Gestellschienen (6a, 6b, 7a, 7b) bestehen, und die Fadenführungsvorrichtung (3) und der Kettfadenhalter (4) an ihrem einen Ende jeweils mit einem Webschaft oder mit Harnischschnüren einer Jaquardmaschine verbunden sind, und daß die Fadenführungsvorrichtung (3) und der Kettfadenhalter (4) an ihrem anderen Ende jeweils durch Federn (14, 15) gehalten sind, die die Rückholbewegung bewirken.

2. Vorrichtung nach Anspruch 1
**dadurch** **gekennzeichnet**, daß der Kettfadenhalter (4) ein Führungsteil (8) zur Führung in dem Führungsgestell (5) aufweist.

3. Vorrichtung nach Anspruch 1
**dadurch** **gekennzeichnet**, daß der Kettfadenhalter (4) ösen (12, 13) zur Führung der Kettfäden aufweist.

4. Vorrichtung nach Anspruch 3
**dadurch** **gekennzeichnet**, daß die ösen (12, 13) an beiden Enden des Kettfadenhalters (4) angebracht sind.

5. Vorrichtung nach Anspruch 3
**dadurch** **gekennzeichnet**, daß das Führungsteil (8) in dem Führungsgestell (5) durch ein reibungsverminderndes Lager, z.B. durch Nadellagerleisten (9a, 9b) geführt ist.

6. Vorrichtung nach Anspruch 1
**dadurch** **gekennzeichnet**, daß das Führungsteil (8) hinsichtlich seiner Länge in etwa der Summe der Länge der sich gegenüberliegenden Nadeln (10, 11) des Kettfadenhalters (4) entspricht.

7. Vorrichtung nach Anspruch 1
**dadurch** **gekennzeichnet**, daß in dem Gestellteil (7) Hubbegrenzungen (16a, 16b) für den Kettfadenhalter (4) vorgesehen sind.

8. Vorrichtung nach Anspruch 7
**dadurch** **gekennzeichnet**, daß die Hubbegrenzungen (16a, 16b) aus einem elastischen Material bestehen.

## Claims

1. Device for the formation of a leno edge, in particular for shuttleless looms, wherein a stationary guide frame (5) is provided, by which a warp thread holder (4) and thread guide device (3) for the leno threads are guided, characterised thereby that the guide frame (5) for the warp thread holder (4) and for the thread guide device (3) consists of two frame parts (6, 7), which each consist of two stationary U-shaped and oppositely disposed frame rails (6a, 6b, 7a, 7b), and the thread guide device (3) and the warp thread holder (4) are each connected at their one end with a heald or with hooks of a Jacquard loom, and that the thread guide device (3) and the warp thread holder (4) are respectively held at their other ends by springs (14, 15), which effect the return movement.

2. Device according to claim 1, characterised thereby that the warp thread holder (4) has a guide part (8) for the guidance in the guide frame (5).

3. Device according to claim 1, characterised thereby that the warp thread holder (4) has eyes (12, 13) for the guidance of the warp threads.

4. Device according to claim 3, characterised thereby that the eyes (12, 13) are situated at both ends of the warp thread holder (4).

5. Device according to claim 3, characterised thereby that the guide part (8) is guided in the guide frame (5) by a friction-reducing bearing, for example by needle bearing strips (9a, 9b).

6. Device according to claim 1, characterised thereby that the guide part (8) corresponds in respect of its length approximately to the sum of the lengths of the oppositely disposed needles (10, 11) of the warp thread holder (4).

7. Device according to claim 1, characterised thereby that stroke limiters (16a, 16b) for the warp thread holder (4) are provided in the frame part (7).

8. Device according to claim 7, characterised thereby that the stroke limiters (16a, 16b) consist of an elastic material.

## Revendications

1. Dispositif pour former une lisière de gaze, notamment dans des machines à tisser sans navette, où il est prévu un châssis stationnaire de guidage (5) par lequel sont guidés un support de fils de chaîne (4) et un dispositif de conduite (3) des fils de tour,
**caractérisé** en ce que le châssis de guidage (5) prévu pour le support de fils de chaîne (4) et pour le dispositif de conduite (3) se compose de deux parties de châssis (6, 7) qui se composent chacune de deux baguettes stationnaires opposées (6a, 6b, 7a, 7b) en forme de U, le dispositif de conduite (3) et le support de fils de chaîne (4) ayant chacun une première extrémité reliée à une lame de tissage ou à des ficelles d'arcade d'une mécanique Jacquard, et en ce que le dispositif de conduite (3) et le support de fils de chaîne (4) sont tenus, à leur autre extrémité, par des ressorts respectifs ( 14, 15) qui produisent le mouvement de retour.

2. Dispositif selon la revendication 1,
**caractérisé** en ce que le support de fils de chaîne (4) comporte un élément de guidage (8) pour son guidage dans le châssis (5).

3. Dispositif selon la revendication 1,
**caractérisé** en ce que le support de fils de chaîne (4) comporte des oeillets (12, 13) pour guider les fils de chaîne.

4. Dispositif selon la revendication 3,
**caractérisé** en ce que lesdits oeillets (12, 13) sont disposés aux deux extrémités du support de fils de chaîne (4).

5. Dispositif selon la revendication 3,
**caractérisé** en ce que l'élément de guidage (8) est guidé dans le châssis (5) au moyen d'un palier antifriction, par exemple au moyen de barres de palier à aiguilles (9a, 9b).

6. Dispositif selon la revendication 1,
**caractérisé** en ce que la longueur de l'élément de guidage (8) correspond approximativement à la somme des longueurs des aiguilles (10, 11) mutuellement opposées du support de fils de chaîne (4).

7. Dispositif selon la revendication 1,
**caractérisé** en ce que des butées de fin de course (16a, 16b) sont prévues dans la partie de châssis (7) destinée au support de fils de chaîne (4).

8. Dispositif selon la revendication 7,
**caractérisé** en ce que lesdites butées de fin de course (16a, 16b) sont faites d'un matériau élastique.
